# EUROPÄISCHE PATENTSCHRIFT

(11) **EP 2 998 421 B1**
(45) Veröffentlichungstag und Bekanntmachung des Hinweises auf die Patenterteilung: **08.04.2020**
(21) Anmeldenummer: 14184986.9
(22) Anmeldetag: 16.09.2014
(51) Int. Cl.: D03C 1/14, D03C 9/06

(54) **Webschaftkupplung und Webschaft, der eine solche aufweist**
Heald frame coupling and heald frame with the same
Accouplement de cadre de lisse et cadre de lisse en étant doté

(43) Veröffentlichungstag der Anmeldung: 23.03.2016
(73) Patentinhaber: Groz-Beckert KG, 72458 Albstadt (DE)
(72) Erfinder: Gerth, Christian, 72458 Albstadt (DE); Pfeffer, Bernd, 72401 Haigerloch (DE); Simmack, Ralph, 72458 Albstadt (DE)

(56) Entgegenhaltungen:
- EP-A1- 0 242 668
- EP-A1- 0 654 553
- CH-A5- 608 040

## Beschreibung

Webschaftkupplungen und Webschäfte sind bekannt. Webschaftkupplungen der gattungsgemäßen Art sorgen für eine Verbindung zwischen Webschaft und Webschaftantrieb. Oft wird hierbei eine Stoßstange, die die Kraft des Webschaftantriebs überträgt, mit dem Webschaft verbunden. Die Webschaftkupplungen setzen sich hierbei aus zwei Kupplungselementen zusammen, von denen eines dem Schaft und das andere dem Schaftantrieb zugeordnet ist. Zu den Anforderungen an eine solche Webschaftkupplung zählt eine schnelle Lös- bzw. Verbindbarkeit sowie die Gewährleistung einer weitgehend spielfreien Verbindung. Die EP 0117 826 B1 zeigt eine gattungsgemäße Webschaftkupplung. Das dem Webschaft zugeordnete Kupplungselement besitzt als Grundbauteil einen Stollen, der mit Schrauben an dem Webschaft befestigt ist. An dem Stollen ist ein Sechskant drehbar aufgehängt. Das andere - dem Webschaftantrieb zugeordnete - Kupplungselement verfügt über eine Rampe, auf die der Sechskant in der Regel nach einer vertikalen Abwärtsbewegung - die der Abwärtsbewegung des Webschafts im Betrieb entspricht - abgesenkt werden kann. Der Endbereich der Stoßstange des Schaftantriebs ist geformt wie das Maul eines Sechskantschlüssels, welches sich in horizontaler Richtung - also orthogonal zur Webschaftbewegungsrichtung - öffnet. Der auf der Rampe abgelegte Sechskant kann in horizontaler Richtung bequem in dieses Maul geschoben werden. Zum Verschließen der Kupplung wird er dort mit einem schwenkbaren Riegelelement verriegelt.

Die EP 0 242 668 A1 zeigt eine Webschaftkupplung, bei der auf einen "Riegel" oder ähnliche federbelastete Elemente verzichtet werden soll. Stattdessen soll die Webschaftkupplung über eine "relative Verschwenkung von Kupplungshülse und Kupplungsglied" ver- und entriegelt werden. Dadurch wird zum Herstellen einer Verbindung zwischen den beiden Kupplungselementen eine Relativbewegung der Kupplungselemente zueinander benötigt, die auch wesentliche Komponenten in einer Querrichtung aufweist. Die Verbindung wird über einen Formschluß bewerkstelligt.

Weiter fortgeschrittene Ausführungen von Webschaftkupplungen werden in den Druckschriften EP 0 407 335 A1, DE 196 40 370 C1, DE 43 43 882 C1 und DE 195 48 848 C1 gezeigt. Diese Druckschriften offenbaren Webschaftkupplungen mit zwei Kupplungselementen mit den folgenden Merkmalen:
a) die Kupplungselemente sind durch eine Relativbewegung zueinander, die im Wesentlichen entlang der Bewegungsrichtung (z) des Schaftes verläuft, in eine lösbare Verbindung bringbar,
b) zumindest eines der beiden Kupplungselemente verfügt über ein Einrastelement, das im Wesentlichen entlang der Bewegungsrichtung (z) des Schaftes verläuft,
c) das Einrastelement verfügt über eine Spannfläche, die sich auch in zumindest einer der beiden quer zu der der Bewegungsrichtung (z) des Schaftes verlaufenden Raumrichtungen (x,y) erstreckt,
d) das andere Kupplungselement verfügt über zumindest ein Spannelement zum bevorzugt spielfreien Einrasten der Spannfläche.

Die in den letztgenannten Druckschriften gezeigten Webschaftkupplungen genießen einen guten Ruf. Jedoch weisen auch sie Nachteile auf:
Oft ist die Verbindung zwischen den Webschaftkupplungen schwer lösbar. Auch beim Zusammenfügen erweisen sich die Kupplungen als schwergängig.

Die Aufgabe der vorliegenden Erfindung besteht darin, diesen Nachteilen abzuhelfen. Die Aufgabe wird gelöst durch die Ansprüche 1 und 15.

Nach der Erfindung soll das Einrastelement heterogen sein. Der Begriff "heterogen" schließt hierbei ein, dass das Einrastelement einstückig ausgeprägt ist und Zonen seiner räumlichen Erstreckung aufweist, die aus unterschiedlichen Materialien oder Materialzusammensetzungen bestehen. Ein derartiges Einrastelement kann zum Beispiel im Sinterverfahren hergestellt sein. Im Bereich der Spannfläche des Einrastelements ist die Konzentration hartmetallischer Sinterbestandteile wie Wolframcarbid vorteilhafterweise besonders hoch. Im Bereich der Spitze des Einrastelements, die in der Bewegungsrichtung des Schaftes am Weitesten in Richtung auf das andere Kupplungselement auskragt, ist es von Vorteil, dem Sintermaterial vermehrt Stoffe beizumischen, die die Reibung der Aussenfläche des Einrastements herabsetzen. Zu diesen Stoffen zählen Bronzebestandteile, aber auch - soweit das Sinterverfahren dies zulässt - Graphitbestandteile.

Die Beimischung weicherer Materialien - wie Messing - hat in den Bereichen des Einrastelements, in denen Stöße mit anderen Bestandteilen zustande kommen können, seine Vorteile. Das Einrastelement ist in der Regel einer hohen Zugbelastung ausgesetzt. Falls die Zugbelastung für die Verwendung von bestimmten Sintermaterialien ein Problem darstellt, können größere und insbesondere längere Bauteile aus Vollmaterial mit in die Sinterform gebracht werden, um die Zugbelastung abzufangen. Diese können wieder aus Metallen oder Kohlenstoff oder Glas bestehen.

Der Begriff "heterogen" schließt im vorstehenden Zusammenhang ebenfalls ein, dass das Einrastelement aus unterschiedlichen Bauteilen zusammengesetzt ist. Diese Bauteile können von ihrer Zusammensetzung und/oder ihrem Herstellverfahren unterschiedlich oder gleich beschaffen sein, wobei die Form der Bauteile verschieden sein darf. In der Regel kommt es bei der Verwendung unterschiedlicher Bauteile zur Herstellung eines Einrastelements zur Bildung von Stoßstellen zwischen diesen Bauteilen. Diese Einrastelemente sind vorteilhafterweise nicht einstückig; sie können mehrteilig sein.

Die Herstellung zumindest eines Einrastelementes aus verschiedenen Werkstoffen bringt eine Reihe von Vorteilen mit sich. So lassen sich gegenüber einer Herstellung aus Vollmaterial - insbesondere homogenem Vollmaterial - Kostenvorteile erzielen. Es können hohle Bauteile mit Bauteilen aus Vollmaterial kombiniert werden. Massive Metallteile können mit gesinterten Teilen und/oder Teilen aus Kunststoffspritzguss kombiniert werden.

Oft ist die Spitze des ersten Einrastelements, die am weitesten in Richtung auf das andere Kupplungselement auskragt oder weist, dem das erste Einrastelement nicht zugeordnet ist, aus einem anderen Material hergestellt als die Spannfläche. Bei der Herstellung des Bauteils, das die Spitze zumindest teilweise definiert, kann Teflon Verwendung finden. Dieses Bauteil kann auch ein Kunststoffspritzgussteil sein. Es kann auch aus Blechen hergestellt sein.

Im Zusammenhang mit dem Begriff "Einrastelement" ist noch zu erwähnen, dass damit in der Regel ein längliches Bauteil, das ggf. über teilweise abgerundete Ecken verfügt, gemeint ist. Wie bereits erwähnt zeigen fortgeschrittene Ausführungen von Webschaftkupplungen gemäß der Druckschriften EP 0 407 335 A1, DE 196 40 370 C1, DE 43 43 882 C1 und DE 195 48 848 C1 solche Einrastelemente. Diese Einrastelemente sind oft schwenkbar an Stellen angelenkt, wobei die Anlenkung über eine Bohrung, durch die eine Achse greift, realisiert ist. Teilweise gibt es Gleitringe und Lagerringe, die die Schwenkbarkeit des Einrastelements um die Achse gewährleisten. Die letztgenannten Teile sind keine Bestandteile des "Einrastelements" im Sinne dieser Druckschrift. Dasselbe gilt für die Achse. All diese Bauteile sind oft einstückig.

Die oben erwähnten Bauteile des Einrastelements können durch Rastverbindungen an einem anderen Bauteil, oft einem Grundbauteil, befestigt sein. Das Grundbauteil ist an ein anderes Bauteil seines Kupplungselementes angelenkt. Diese Anlenkung, die oft die Verbindung zu dem Webschaft oder zu dessen Antrieb sicherstellt, kann dauerhaft aber lösbar sein (z. B. Schraubverbindung). Zu diesem Zweck kann die Anlenkung eine Bohrung umfassen, durch die eine Achse hindurchgreift. Die Anlenkung kann damit eine Schwenkbarkeit des Einrastelements sicherstellen.

Das Grundbauteil des Einrastelements umfasst auch zumindest eine Spannfläche. Das Einrastelement umfasst vorteilhafterweise u-förmige Bauteile. In vorteilhafter Weiterbildung dieser Idee können es die u-förmigen Bauteile sein, die an dem Grundbauteil angebracht werden. Zu diesem Zweck können sie zusätzliche Einrastelemente aufweisen. Schuhe, die auf Anschlagkanten des Einrastelements aufschiebbar sind und/oder die "Spitze" des Einrastelements (der Teil der in der Bewegungsrichtung des Schaftes am weitesten in Richtung auf das andere Bauteil auskragt) kann in dieser Weise ausgeformt sein. Dass die verschiedenen Bauteile des Einrastelements nicht einstückig sind, ist eine Fortbildung der Erfindung. Die unterschiedlichen Bauteile oder die unterschiedlichen Zonen der räumlichen Erstreckung des Einrastelements können aus unterschiedlichen Materialien mit unterschiedlichen physikalischen Eigenschaften sein. So kann die Spitze einen niedrigen Haft- und oder Gleitkoeffizienten aufweisen (z. B. Teflon). Das Bauteil, das die Spannfläche umfasst, ist vorteilhafterweise hart (bzw. härter als die anderen). Reibende oder stoßende Kanten können aus weicheren Materialien wie Messing hergestellt werden oder eine höhere Messingkonzentration aufweisen.

So können die Anschlagkanten des Einrastelements durch Schuhe geschützt werden, die aufsteckbar oder aufschiebbar sind. Sie können aus relativ weichem Material geformt werden.

Im Folgenden wird die vorliegende Erfindung durch Ausführungsbeispiele anhand der Figuren näher erläutert. Die vorgestellten Merkmale der einzelnen Ausführungsbeispiele lassen sich in der Regel in vorteilhafter Weise auf die Erfindung in ihrer allgemeinsten Form übertragen.
- Fig. 1:: Figur 1 zeigt eine Webschaftkupplung mit zwei entkuppelten Kupplungselementen in der Seitenansicht
- Fig. 2:: Figur 2 zeigt dieselbe Webschaftkupplung mit zwei eingekuppelten Kupplungselementen in der Seitenansicht, wobei der Webschaft angedeutet ist.
- Fig. 3:: Figur 3 zeigt eine Explosionsskizze des webschaftseitigen Kupplungselements
- Fig. 4:: Figur 4 zeigt eine Explosionsskizze des Einrastelements des webschaftseitigen Kupplungselements
- Fig. 5:: Figur 5 zeigt eine Skizze einer Kappe eines Einrastelements
- Fig. 6:: Figur 6 zeigt einen Querschnitt eines Anschlagschuhs eines Einrastelements
- Fig. 7:: Figur 7 zeigt eine perspektivische Ansicht eines Anschlagschuhs eines Einrastelements
- Fig. 8:: Figur 8 zeigt eine Explosionsskizze einer zweiten leicht abgewandelten Ausführungsform eines webschaftseitigen Kupplungselementes
- Fig. 9:: Figur 9 zeigt das Grundbauteil des Einrastelements des zweiten Ausführungsbeispiels des webschaftseitigen Kupplungselementes in der Vorderansicht
- Fig. 10:: Figur 10 zeigt die Kappe des Einrastelements des zweiten Ausführungsbeispiels des webschaftseitigen Kupplungselementes in perspektivischer Ansicht
- Fig. 11:: Figur 11 zeigt das Einrastelement eines dritten Ausführungsbeispiels des webschaftseitigen Kupplungselementes in der Vorderansicht

Figur 1 zeigt eine Webschaftkupplung 1 mit einem webschaftseitigen 2 und einem antriebsseitigen Kupplungselement 3 im entkuppelten Zustand. Das webschaftseitige Kupplungselement 2 ist mit einem Einrastelement 4 ausgestattet, das unter anderem über die Spannfläche 5 verfügt und an der Anlenkung 6 schwenkbar an anderen Bauteilen des webschaftseitigen Antriebselements 2 angelenkt ist.

Von dem antriebseitigen Kupplungselement 3 sind in den Figuren die Grundplatte 7, die Rastnase 8, der Führungsstab 9 und der Schaftstab 10 gezeigt. Normalerweise verfügt ein solches (weibliches) Kupplungselement 3 auch noch über eine zweite Grundplatte, die dem Betrachter der Figuren jedoch den Einblick in den Innenraum des antriebsseitigen Kupplungselementes 3 verwehren würde. Aus diesem Grunde wurde auf die Darstellung einer solchen Platte verzichtet.

In Figur 2 wird dieselbe Kupplung 1 gezeigt, wobei die Kupplungselemente durch eine Relativbewegung entlang der Bewegungsrichtung des Webschaftes 11 in ihren eingekuppelten Zustand versetzt worden sind. Während der Relativbewegung ist das Einrastelement 4 entlang der rechten Flanke des Führungsstabes 9 in Richtung auf seine Endposition geglitten. Bei Erreichen der End- oder Rastposition der beiden Kupplungselemente 2 und 3 legt die um die Anlenkung 12 schwenkbare Rastnase 8 das webschaftseitige Kupplungselement 2 fest, indem es die Spannfläche 5 des Einrastelements 4 blockiert. Um die dazu notwendige Schwenkbewegung hervorzurufen bzw. um die Einrastnase in ihrer blockierenden Endposition zu halten, bedarf es einer Federkraft, die von einer nicht gezeigten Feder aufgebracht wird. In Figur 2 ist auch der Webschaft 11 teilweise und schematisch gezeigt, der mit der Auflage 13 an dem Rest des antriebseitigen Kupplungselementes 2 befestigt ist. Oft dienen Schrauben dieser Befestigung.

Insgesamt kann man sagen, dass die in Rede stehenden (gattungsgemäßen) Webschaftkupplungen 1 eine lösbare Verbindung zwischen Webschäften 11 und ihren Antrieben herstellen, wobei die Kraft der Antriebe in der Regel der Kupplung 1 über eine Schaftstange 10 vermittelt wird. Üblich ist hierbei, dass das webschaftseitige Kupplungselement 2 das männliche Einrastelement 4 trägt, während das antriebsseitige Kupplungselement 3 den weiblichen Part übernimmt. Diese Rollenverteilung könnte jedoch unter Nutzung der vorliegenden Erfindung auch umgekehrt aussehen.

Figur 3 zeigt eine Explosionsskizze des webschaftseitigen Kupplungselements 2. Aus dieser Skizze wird ersichtlich, dass die Seitenbleche 14 an der vorerwähnten Auflage 13 angebracht sind. Die große Bohrung dieser Seitenbleche 14 trägt die Anlenkung 6 des vorerwähnten Einrastelements 4. Zu diesem Zweck greift der Achsstift 15 unter anderem durch diese Bohrung. Im montierten Zustand wird das Ende des Achsstifts 15 von der Mutter 16 verlegt. Die Schwenkbarkeit des Einrastelements 4 wird durch den Gleitring 17 und den Lagerring 18 gewährleistet. Wie bereits in der einleitenden Beschreibung erwähnt, gehören die beiden letztgenannten Teile 17 und 18 und die Bestandteile 15 und 16 der Achse nicht zum Einrastelement 4 und sie stellen für die Zwecke der vorliegenden Druckschrift auch keine Bauteile desselben 4 dar.

Das Einrastelement 4 zerfällt in der Explosionsskizze (Figur 3) wiederum in das Grundbauteil 20, die Anschlagschuhe 21 und die Kappe 22, was auch in Figur 4 gezeigt ist. In Figur 4 ist auch zu sehen, dass die auch in Figur 5 dargestellte Kappe 22 Rastelemente 23 aufweist, die in die Ausnehmungen 24 im Einrastelement 4 eingreifen können, um die Kappe 22 zu fixieren. Die Kappe 22 und die Anschlagschuhe 21 (siehe auch Figuren 6 und 7) haben ein u-förmiges Profil, das es ihnen ermöglicht, um Teile des Einrastelements 4 herum zu greifen und diese Teile gegebenenfalls einzuspannen. Soweit die Bauteile lediglich durch Einrasten und/oder durch die Rückstellkraft der u-förmigen Querschnitte am Grundbauteil 20 gehalten werden, können sie auch schnell ausgetauscht werden. Ergänzend oder alternativ können diese Bauteile jedoch auch mit dem Grundbauteil verklebt, verlötet, verschraubt oder verschweißt werden.

Die Anschlagschuhe 21 können auf die Anschlagkanten 26 des Einrastelements 4 geschoben werden. Sie werden bevorzugt aus weichen Materialien wie Messing hergestellt. Generell ist es von Vorteil, wenn das Grundbauteil 20 des Einrastelements sowohl die Spannfläche 5 als auch die Bohrung 25 zur Aufnahme der Anlenkung 6 umfasst (siehe auch Figur 9).

Figur 8 zeigt eine Explosionsskizze einer weiteren Ausführungsform eines webschaftseitigen Kupplungselements 2, bei dem fast alle Bauteile mit der in u. a. Figur 3 gezeigten Ausführungsform identisch sind. Die Kappe 22 verfügt jedoch über keine Rastelemente 23 und es ist keine Ausnehmung 24 zum Einrasten solcher Elemente vorgesehen, vielmehr dient die Ausnehmung 27 der Gewichtsersparnis. Das Verankern der Kappe 22 (siehe auch Figur 10) am Grundbauteil 20 kann daher mit Kleben oder Schweißen vorgenommen werden. Eine solche Kappe 22 kann aus Kunststoff sein und bevorzugt im Kunststoffspritzgußverfahren hergestellt werden. Hier kann auch Teflon Verwendung finden. Kappen 22 können auch aus Blech hergestellt werden.

Figur 11 zeigt das einstückige Einrastelement 4 eines dritten Ausführungsbeispiels der Erfindung in der Seitenansicht. Dieses Eintragselement 4 wurde im Sinterverfahren gefertigt. Die Konzentration des Sintermaterials wurde jedoch zonenweise geändert. Im Bereich der Anschlagkante 26 des Einrastelement 4 wurde besonders viel Messing beigemischt. Im Bereich der Ränder der Bohrung 25 wurde besonders viel Bronze beigemischt. Im Bereich der Zone an der Spitze des Einrastelements wurden gleitfähige Materialien wie Bronze oder Kohlenstoff dem Sintermaterial beigemischt. Im Bereich der Spannfläche 5 wurden Sinterbestandteile, die Hartmetall bilden, wie Wolframkarbid beigemischt. Die eben genannten Zonen der räumlichen Erstreckung des Einrastelements 4 wurden als dicke Striche dargestellt.

| Bezugszeichenliste | |
|---|---|
| 1 | Webschaftkupplung |
| 2 | webschaftseitiges Kupplungselement |
| 3 | antriebsseitiges Kupplungselement |
| 4 | Einrastelement |
| 5 | Spannfläche des Einrastelements |
| 6 | Anlenkung des Einrastelements |
| 7 | Grundplatte des antriebseitigen Kupplungselements |
| 8 | Rastnase des antriebseitigen Kupplungselements |
| 9 | Führungsstab des antriebseitigen Kupplungselements |
| 10 | Schaftstab des antriebseitigen Kupplungselements |
| 11 | Webschaft |
| 12 | Anlenkung der Rastnase des antriebseitigen Kupplungselements |
| 13 | Auflage des webschaftseitigen Kupplungselements |
| 14 | Seitenbleche des webschaftseitigen Kupplungselements |
| 15 | Achsstift |
| 16 | Mutter des Achsstifts |
| 17 | Gleitring |
| 18 | Lagerring |
| 19 | Zone an der Spitze des Einrastelements |
| 20 | Grundbauteil des Einrastelements |
| 21 | Anschlagschuh des Einrastelements |
| 22 | Kappe des Einrastelements |
| 23 | Rastelelement der Kappe des Einrastelements |
| 24 | Ausnehmung zum Einrasten des Rastelelements |
| 25 | Bohrung zur Anlenkung des Einrastelements |
| 26 | Anschlagkante des Einrastelements |
| 27 | Ausnehmung des Einrastelements (zur Gewichtsreduktion) |
| z | Bewegungsrichtung des Webschaftes |
| x,y | Andere (orthogonale) Raumrichtungen eines Rechtssystems |

## Patentansprüche

1. Webschaftkupplung (1) zur Verbindung eines Webschaftes (11) mit einem Schaftantrieb, mit folgenden Merkmalen:
a) die Webschaftkupplung (1) umfasst zwei Kupplungselemente (2,3), von denen das erste (2) mit dem Webschaft (11) und das zweite (3) mit dem Schaftantrieb verbindbar ist,
b) die Kupplungselemente (2,3) sind durch eine Relativbewegung zueinander, die im Wesentlichen entlang der Bewegungsrichtung (z) des Schaftes verläuft, in eine lösbare Verbindung bringbar,
c) zumindest eines der beiden Kupplungselemente (2,3) verfügt über ein Einrastelement (4), das im Wesentlichen entlang der Bewegungsrichtung (z) des Webschaftes (11) verläuft,
d) das Einrastelement (4) verfügt über eine Spannfläche (5), die sich auch in zumindest einer der beiden quer zu der Bewegungsrichtung (z) des Schaftes verlaufenden Raumrichtungen (x,y) erstreckt,
e) das andere Kupplungselement (2,3) verfügt über zumindest ein Spannelement (8) zum Einrasten der Spannfläche (5),
**dadurch gekennzeichnet, dass**
f) das zumindest eine Einrastelement (4) einstückig ausgeprägt ist, jedoch Zonen aufweist, die unterschiedliche Materialzusammensetzungen aufweisen oder aus unterschiedlichen Bauteilen (21,22) zusammengesetzt ist,
g) das Einrastelement (4) ein Grundbauteil (20) aufweist, das die Spannfläche (5) und zumindest eine Aufnahme (25) für die Anlenkung (6) an zumindest einem anderen Bestandteil (14) des Kupplungselements (2), dem es zugeordnet ist, enthält.

2. Webschaftkupplung (1) nach dem vorstehenden Anspruch
**dadurch gekennzeichnet, dass**
die Kupplungselemente (2,3) durch eine geradlinige Relativbewegung in eine lösbare Verbindung miteinander bringbar sind.

3. Webschaftkupplung (1) nach einem der vorstehenden Ansprüche
**dadurch gekennzeichnet, dass**
das zumindest eine Einrastelement (4) hakenförmig geformt ist.

4. Webschaftkupplung (1) nach einem der vorstehenden Ansprüche
**dadurch gekennzeichnet,**
**dass** die Spannfläche (5) des zumindest einen Einrastelements (4) Bestandteil eines ersten Bauteils (2) ist,
**während** die Spitze des Einrastelements, die in der Bewegungsrichtung (z) des Schaftes am Weitesten in Richtung auf das andere Kupplungselement auskragt (3), Bestandteile eines zweiten Bauteils (22) enthält.

5. Webschaftkupplung nach einem der vorstehenden Ansprüche
**dadurch gekennzeichnet, dass**
das Einrastelement folgende Bauteile aufweist:
a) Bauteile mit Ausnehmungen (24) zum Einrasten von Rastelementen (23),
b) Bauteile mit Rastelementen (23).

6. Webschaftkupplung (1) nach einem der vorstehenden Ansprüche
**dadurch gekennzeichnet, dass**
es sich bei der Anlenkung (6) um eine schwenkbare Anlenkung handelt.

7. Webschaftkupplung nach dem vorstehenden Anspruch
**dadurch gekennzeichnet, dass**
das Einrastelement (4) eine Bohrung (25) zur Aufnahme der Anlenkung (6) enthält.

8. Webschaftkupplung nach einem der vorstehenden Ansprüche
**dadurch gekennzeichnet, dass**
das Einrastelement (4) Bauteile (21,22) mit einem vorzugsweise u-förmigen Profil aufweist, die auf das Grundbauteil (20) des Einrastelements aufsteckbar oder aufschiebbar sind.

9. Webschaftkupplung (1) nach einem der vorstehenden Ansprüche
**dadurch gekennzeichnet, dass**
das Einrastelement (4) Bauteile (20,21,22) mit den folgenden Eigenschaften aufweist:
• unterschiedliche Härte
• unterschiedliche Haft- und/oder Gleitreibungskoeffizienten
• unterschiedliche Dichte

10. Webschaftkupplung nach den beiden vorstehenden Ansprüchen
**dadurch gekennzeichnet, dass**
• das Einrastelement (4) zumindest ein Bauteil (21,22) mit einem vorzugsweise u-förmigen Profil aufweist,
• die auf ein anderes Bauteil (20) aufgesteckt oder aufgeschoben sind,
• wobei das aufgesteckte Bauteil (21,22) aus einem weicheren Material als das andere Bauteil, vorzugsweise einem weichen Metallmaterial wie Messing, hergestellt ist.

11. Webschaftkupplung (1) nach den beiden vorstehenden Ansprüchen
**dadurch gekennzeichnet,**
• **dass** das Einrastelement (4) ein Bauteil (21,22) aufweist, das ein Material mit geringem Reibungskoeffizienten, vorzugsweise Teflon, enthält
• **und dass** dieses Bauteil (21,22) zumindest teilweise an der Spitze des Einrastelements (4) liegt, die im eingekuppelten Zustand der Webschaftkupplung (1) dem Kupplungselement (3) zugewandt ist, das nicht über das Einrastelement (4) verfügt.

12. Webschaft (1), an dem zumindest ein Kupplungselement (2) mit den folgenden Merkmalen angebracht ist:
a) das zumindest eine Kupplungselement (2) ist durch eine Relativbewegung zu einem anderen Kupplungselement (3), die im Wesentlichen entlang der Bewegungsrichtung (z) des Schaftes (11) in der Webmaschine verläuft, in eine lösbare Verbindung zu dem zweiten Kupplungselement (3) bringbar,
b) das zumindest eine Kupplungselement (2) verfügt über ein Einrastelement (4), das im Wesentlichen entlang der Bewegungsrichtung (z) des Schaftes (11) verläuft,
c) das Einrastelement (4) verfügt über eine Spannfläche (5), die sich auch in zumindest einer der beiden quer zu der Bewegungsrichtung (z) des Schaftes verlaufenden Raumrichtungen (x,y) erstreckt,
d) wobei die Spannfläche (5) ein Festspannen des Einrastelements (4) in dem anderen Kupplungselement (3) mit einem Spannelement (8) ermöglicht,
**dadurch gekennzeichnet, dass**
e) das zumindest eine Einrastelement (4) einstückig ausgeprägt ist, jedoch Zonen aufweist, die unterschiedliche Materialzusammensetzungen aufweisen oder aus unterschiedlichen Bauteilen (21,22) zusammengesetzt ist,
f) das Einrastelement (4) ein Grundbauteil (20) aufweist, das die Spannfläche (5) und zumindest eine Aufnahme (25) für die Anlenkung (6) an zumindest einem anderen Bestandteil (14) des Kupplungselements (2), dem es zugeordnet ist, enthält.

## Claims

1. Heald frame coupling (1) for connecting a heald frame (11) to a frame drive, with the following features:
a) the heald frame coupling (1) comprises two coupling elements (2, 3), the first coupling element (2) of which can be connected to the heald frame (11) and the second coupling element (3) of which can be connected to the frame drive,
b) the coupling elements (2, 3) can be detachably connected by way of a relative movement with respect to one another which takes place substantially in the direction of movement of the frame (z),
c) at least one of the two coupling elements (2, 3) has a snap-in element (4) which extends substantially in the direction of movement (z) of the heald frame (11),
d) the snap-in element (4) has a clamping surface (5) which also extends in at least one of the two spatial directions (x, y) running transversely to the direction of movement of the frame (z),
e) the other coupling element (2, 3) has at least one clamping element (8) for engagement with the clamping surface (5),
**characterized in that**
f) the at least one snap-in element (4) is embodied in one piece, but has zones having different material compositions or is composed of different components (21, 22),
g) the snap-in element (4) has a base component (20) comprising the clamping surface (5) and comprising at least one receiving means (25) for the linkage (6) to at least one other constituent part (14) of the coupling element (2), to which other constituent part said snap-in element is assigned.

2. Heald frame coupling (1) according to the preceding claim,
**characterized in that**
the coupling elements (2, 3) can be detachably connected to one another by way of a linear relative movement.

3. Heald frame coupling (1) according to either of the preceding claims,
**characterized in that**
the at least one snap-in element (4) is hook-shaped.

4. Heald frame coupling (1) according to one of the preceding claims,
**characterized**
**in that** the clamping surface (5) of the at least one snap-in element (4) is a constituent part of a first component (2),
**while** the tip of the snap-in element, which projects furthest in the direction of the other coupling element (3) in the direction of movement (z) of the frame, comprises constituent parts of a second component (22).

5. Heald frame coupling according to one of the preceding claims,
**characterized in that**
the snap-in element has the following components:
a) components with recesses (24) for engagement with latching elements (23),
b) components with latching elements (23).

6. Heald frame coupling (1) according to one of the preceding claims,
**characterized in that**
the linkage (6) is a pivotable linkage.

7. Heald frame coupling according to the preceding claim,
**characterized in that**
the snap-in element (4) comprises a drilled hole (25) for receiving the linkage (6).

8. Heald frame coupling according to one of the preceding claims,
**characterized in that**
the snap-in element (4) has components (21, 22) with a preferably U-shaped profile, which can be plugged or slid onto the base component (20) of the snap-in element.

9. Heald frame coupling (1) according to one of the preceding claims,
**characterized in that**
the snap-in element (4) has components (20, 21, 22) with the following properties:
• differing hardnesses
• differing coefficients of static friction and/or of sliding friction
• differing densities.

10. Heald frame coupling according to the two preceding claims,
**characterized in that**
• the snap-in element (4) has at least one component (21, 22) with a preferably U-shaped profile,
• which components are plugged or slid onto another component (20),
• wherein the plugged-on component (21, 22) is produced from a softer material than the other component, preferably from a soft metal material such as brass.

11. Heald frame coupling (1) according to the two preceding claims,
**characterized**
• **in that** the snap-in element (4) has a component (21, 22) comprising a material with a low coefficient of friction, preferably Teflon,
• **and in that** said component (21, 22) is at least partially on the tip of the snap-in element (4), which, in the coupled-in state of the heald frame coupling (1), faces towards that coupling element (3) which does not have the snap-in element (4).

12. Heald frame (1), to which is attached at least one coupling element (2) with the following features:
a) the at least one coupling element (2) can be detachably connected to the second coupling element (3) by way of a relative movement with respect to another coupling element (3) which takes place substantially in the direction of movement (z) of the frame (11) in the weaving machine,
b) the at least one coupling element (2) has a snap-in element (4) which extends substantially in the direction of movement (z) of the frame (11),
c) the snap-in element (4) has a clamping surface (5) which also extends in at least one of the two spatial directions (x, y) running transversely to the direction of movement (z) of the frame,
d) wherein the clamping surface (5) provides for firmly clamping the snap-in element (4) in the other coupling element (3) by means of a clamping element (8),
**characterized in that**
e) the at least one snap-in element (4) is embodied in one piece, but has zones having differing material compositions or is composed of different components (21, 22),
f) the snap-in element (4) has a base component (20) comprising the clamping surface (5) and comprising at least one receiving means (25) for the linkage (6) to the at least one other constituent part (14) of the coupling element (2), to which other constituent part said snap-in element is assigned.

## Revendications

1. Accouplement de cadre de lisses (1) servant à la liaison d'un cadre de lisses (11) à un entraînement de cadre de lisses, présentant les caractéristiques suivantes :
a) l'accouplement de cadre de lisses (1) comporte deux éléments d'accouplement (2, 3), parmi lesquels le premier (2) peut être relié au cadre de lisses (11) et le deuxième (3) peut être relié à l'entraînement de cadre de lisses,
b) les éléments d'accouplement (2, 3) peuvent être amenés à une liaison libérable par un mouvement relatif l'un par rapport à l'autre qui s'étend sensiblement le long de la direction de déplacement (z) du cadre de lisses,
c) au moins l'un des deux éléments d'accouplement (2, 3) comporte un élément d'encliquetage (4) qui s'étend sensiblement le long de la direction de déplacement (z) du cadre de lisses (11),
d) l'élément d'encliquetage (4) comporte une surface de serrage (5) qui s'étend également dans au moins l'une des deux directions spatiales (x, y) s'étendant transversalement à la direction de déplacement (z) du cadre de lisses,
e) l'autre élément d'accouplement (2, 3) comporte au moins un élément de serrage (8) pour l'encliquetage de la surface de serrage (5),
**caractérisé en ce que**
f) l'au moins un élément d'encliquetage (4) est estampé d'une seule pièce, mais comprend des zones qui comportent différentes compositions de matière ou sont composées de composants différents (21, 22),
g) l'élément d'encliquetage (4) comprend un composant de base (20) qui comporte la surface de serrage (5) et au moins un logement (25) pour l'articulation (6) sur au moins une autre partie (14) de l'élément d'accouplement (2) auquel il est associé.

2. Accouplement de cadre de lisses (1) selon la revendication précédente,
**caractérisé en ce que**
les éléments d'accouplement (2, 3) peuvent être amenés en liaison libérable l'un avec l'autre par un déplacement relatif rectiligne.

3. Accouplement de cadre de lisses (1) selon l'une des revendications précédentes,
**caractérisé en ce que**
l'au moins un élément d'encliquetage (4) est en forme de crochet.

4. Accouplement de cadre de lisses (1) selon l'une des revendications précédentes,
**caractérisé en ce que**
la surface de serrage (5) de l'au moins un élément d'encliquetage (4) fait partie d'un premier composant (2), tandis que la pointe de l'élément d'encliquetage, laquelle fait saillie dans la direction de déplacement (z) du cadre de lisses le plus loin en direction de l'autre élément d'accouplement (3), comporte des parties d'un deuxième composant (22).

5. Accouplement de cadre de lisses selon l'une des revendications précédentes,
**caractérisé en ce que**
l'élément d'encliquetage comprend les composants suivants :
a) des composants dotés d'évidements (24) pour l'encliquetage d'éléments de verrouillage (23),
b) des composants dotés d'éléments de verrouillage (23).

6. Accouplement de cadre de lisses (1) selon l'une des revendications précédentes,
**caractérisé en ce que**
l'articulation (6) est une articulation pivotante.

7. Accouplement de cadre de lisses selon la revendication précédente,
**caractérisé en ce que**
l'élément d'encliquetage (4) comporte un alésage (25) servant au logement de l'articulation (6).

8. Accouplement de cadre de lisses selon l'une des revendications précédentes,
**caractérisé en ce que**
l'élément d'encliquetage (4) comprend des composants (21, 22) présentant un profil de préférence en forme de U, lesquels peuvent être enfichés ou enfilés sur le composant de base (20) de l'élément d'encliquetage.

9. Accouplement de cadre de lisses (1) selon l'une des revendications précédentes,
**caractérisé en ce que**
l'élément d'encliquetage (4) comprend des composants (20, 21, 22) présentant les caractéristiques suivantes :
• une dureté différente,
• des coefficients d'adhérence et/ou de frottement par glissement différents,
• une densité différente.

10. Accouplement de cadre de lisses selon les deux revendications précédentes,
**caractérisé en ce que**
• l'élément d'encliquetage (4) comprend au moins un composant (21, 22) présentant un profil de préférence en forme de U,
• lesquels sont enfichés ou enfilés sur un autre composant (20),
• le composant enfiché (21, 22) étant fabriqué à partir d'une matière plus molle que l'autre composant, de préférence à partir d'une matière métallique molle telle que le laiton.

11. Accouplement de cadre de lisses (1) selon les deux revendications précédentes,
**caractérisé en ce que**
• l'élément d'encliquetage (4) comprend un composant (21, 22) qui comporte une matière à coefficients de frottement faibles, de préférence du téflon,
• et **en ce que** ce composant (21, 22) se situe au moins partiellement au niveau de la pointe de l'élément d'encliquetage (4) qui est tournée vers l'élément d'accouplement (3) dans l'état accouplé de l'accouplement de cadre de lisses (1), lequel élément d'accouplement ne comporte pas l'élément d'encliquetage (4).

12. Cadre de lisses (1), sur lequel est monté au moins un élément d'accouplement (2) présentant les caractéristiques suivantes :
a) l'au moins un élément d'accouplement (2) peut être amené à une liaison libérable par rapport à un deuxième élément d'accouplement (3) par un mouvement relatif rapport à l'autre élément d'accouplement (3) qui s'étend sensiblement le long de la direction de déplacement (z) du cadre de lisses (11),
b) l'au moins un élément d'accouplement (2) comporte un élément d'encliquetage (4) qui s'étend sensiblement le long de la direction de déplacement (z) du cadre de lisses (11),
c) l'élément d'encliquetage (4) comporte une surface de serrage (5) qui s'étend également dans au moins l'une des deux directions spatiales (x, y) s'étendant transversalement à la direction de déplacement (z) du cadre de lisses,
d) dans lequel la surface de serrage (5) permet un serrage de l'élément d'encliquetage (4) dans l'autre élément d'accouplement (3) à l'aide d'un élément de serrage (8),
**caractérisé en ce que**
e) l'au moins un élément d'encliquetage (4) est estampé d'une seule pièce, mais comprend des zones qui comportent différentes compositions de matière ou sont composées de composants différents (21, 22),
f) l'élément d'encliquetage (4) comprend un composant de base (20) qui comporte la surface de serrage (5) et au moins un logement (25) pour l'articulation (6) sur au moins une autre partie (14) de l'élément d'accouplement (2) auquel il est associé.
